# EUROPÄISCHE PATENTSCHRIFT

(11) **EP 0 305 702 B1**
(45) Veröffentlichungstag und Bekanntmachung des Hinweises auf die Patenterteilung: **25.09.1991**
(21) Anmeldenummer: 88111312.0
(22) Anmeldetag: 14.07.1988
(51) Int. Cl.: F28F 1/26, F28F 21/06

(54) **Wärmetauscher mit einer Rippenrohranordnung**
Heat exchanger with a finned tube arrangement
Echangeur de chaleur avec dispositif de tubes à ailettes

(30) Priorität: 25.08.1987 DE 3728303
(43) Veröffentlichungstag der Anmeldung: 08.03.1989
(73) Patentinhaber: Behr GmbH & Co., D-70469 Stuttgart (DE); GÖRLICH KUNSTSTOFFVERARBEITUNG UND WERKZEUGBAU GMBH, D-7105 Leingarten (DE)
(72) Erfinder: Bayer, Jürgen, Ing.(grad.), D-7300 Esslingen-1 (DE); Hinderberger, Hans-D., Dipl.-Ing.(FH), D-7000 Stuttgart 31 (DE); Görlich, Rudolf, D-7105 Leingarten (DE)
(74) Vertreter: Wilhelm, Hans-Herbert, Dr.-Ing.

(56) Entgegenhaltungen:
- EP-A- 0 076 724
- EP-A- 0 243 575
- DE-A- 3 124 216
- FR-A- 582 834
- FR-A- 2 178 253
- FR-A- 2 512 191
- GB-A- 2 180 634
- PATENT ABSTRACTS OF JAPAN, Band 7, Nr. 63 (M-200)[1208], 16. März 1983; & JP-A-57 207 797 (TOKYO SHIBAURA DENKI K.K.) 20-12-1982

## Beschreibung

Die Erfindung betrifft einen Wärmetauscher nach dem Oberbegriff des Patentanspruches 1. Ein solcher Wärmetauscher ist aus der DE 3532493 C1 bekannt. Bei dieser Bauart wird ein aus Kunststoff hergestellter Rohrboden in besonders einfacher Weise mit Metallrohren verbunden. Das geschieht dort dadurch, daß die freien Enden der Rohre, die jeweils in bekannter Weise zu einem Rippen-Rohrblock zusammengefaßt sind, in Nuten von Halteansätzen der Rohrböden eingeschoben werden. Die so in den Halteansätzen befindlichen Rohrenden werden dann dadurch im Rohrboden abgedichtet, daß nach dem Einpressen der Rohrenden mit einem Aufweitdorn sowohl der Kunststoff des Haltestutzens, als auch das Ende des Rohres radial aufgeweitet wird. Solche Bauarten sind wegen der Verwendung des bekannten metallischen Rippen-Rohrblockes, bei dem die Flächen der lamellenartig angeordneten Rippen senkrecht zu den Rohrachsen verlaufen, an bestimmte Konstruktionsvorgaben gebunden.

Bekanntlich dienen die parallel zu ihren Flächen von Luft angeströmten Rippen zur Führung der Luft und ― wegen ihrer großen Oberflächen ― zur Verbesserung des Wärmeüberganges.

Bekannt ist es auch, Wärmetauscher durch formschlüssiges Aneinanderfügen einzelner Bauteile aus Kunststoff herzustellen (EP-A-0191956). Die zum Aufbau eines solchen Wärmetauschers verwendeten Kunststoffteile werden extrudiert. Solche Bauarten sind wegen der fehlenden Rippen-Rohranordnung nicht für alle Zwecke einsetzbar. Die notwendigen Wandstärken solcher extrudierten Kunststoffbauteile sind auch relativ hoch, so daß die Wärmetauschfähigkeit dadurch beeinträchtigt wird. Das gilt auch für andere bekannte Bauarten eines Wärmetauscherblockes aus Kunststoff (DE-A-2204167), der nur flossenartige Abstandshalter in Längsrichtung der Rohre aufweist.

Bekannt ist es schließlich auch (DE-A-3536527), einen Wärmetauscherblock für einen Flüssigkeits/Luft/Wärmetauscher aus einem einteiligen Spritzgußteil, insbesondere aus Aluminium herzustellen, dessen Rohre sich jeweils keilförmig bis zur Mitte verengen, damit die für den Guß notwendigen Kerne nach der Herstellung entfernt werden können. Auch die an beiden Seiten jeweils einstückig angegossenen Rohrböden müssen zum Entfernen des Kernes geeignet ausgebildet sein. Abgesehen davon, daß eine Verengung des Durchstrtimungsquerschnittes in den Rohren ungünstig ist, ist es mit einer solchen Herstellungsart nur möglich, bestimmte, durch die Form vorgegebene Wärmetauscherbauarten herzustellen. Eine Möglichkeit zur Variation der Rippen-Rohrblockform oder -größe besteht nicht.

Der Erfindung liegt die Aufgabe zugrunde, einen Wärmetauscher mit einer Rippen-Rohranordnung, insbesondere einen Wasser/Luftkühler für Kraftfahrzeuge aus Kunststoff so auszubilden, daß weitgehend Freiheit für den Aufbau des Wärmetauschers besteht, so daß sowohl in der Form unterschiedliche, als auch in der Leistung verschiedene Wärmetauscher mit den gleichen Bauteilen herstellbar sind.

Zur Lösung dieser Aufgabe werden bei einem Wärmetauscher der eingangs genannten Art die kennzeichnenden Merkmale des Patentanspruches 1 vorgesehen. Im Gegensatz zu den bekannten Bauarten, wo die Rohrböden im Druck- oder Spritzguß bereits einteilig mit dem Rippen-Rohrblock verbunden sind, wird erfindungsgemäß nur entweder ein mit Rippen bestücktes Rohr oder eine Gruppe von Rohren, die gemeinsame Rippen aufweisen, als ein Modulbauteil benutzt, das anschließend mit einem Rohrboden in der gewünschten Weise zur Endform verbunden wird. Dabei können die Enden der Rohre oder der Rohrgruppen in relativ einfacher und bekannter Weise mit dem dazugehörigen Rohrboden verbunden werden, da sowohl die Rohre oder Rohrgruppen einschließlich ihrer einstückig daran angeordneten Rippen, als auch der Rohrboden aus Kunststoff bestehen. Bekannte Verbindungsarten, wie beispielsweise Reib- oder Laser-Schweißen, Ultraschall-Schweißen, aber auch Kleben oder mechanisch Fügen können daher zum Zusammensetzen von Rohrboden und Modulbauteil verwendet werden. Beim Laser-Schweißen wird der Vorteil erzielt, daß auch unterschiedliche Werkstoffe verschweißbar sind.

Da die Rohre mit den dazugehörigen Rippen aus Kunststoff nach dem Spritzgießverfahren hergestellt sind, brauchen keine konusförmigen Erweiterungen der Rohre vorgesehen zu werden, um die Kerne entfernen zu können. Die neuen Modulbauteile weisen daher einen gleichmäßigen Strimungsquerschnitt für die Wärmetauschmedien auf. Durch die erfindungsgemäße Ausgestaltung wird auch erreicht, daß die einzelnen Modulbauteile, insbesondere auch einzelne Rohre mit den Außenkanten ihrer Rippen zu verschiedenen Bauformen des gesamten Wärmetauscherblockes kombiniert werden können, ohne daß zwischen den fluchtenden Rippen benachbarter Modulbauteile die Durchströmung beeinflussende Zwischenräume auftreten.

Vorteilhafte Weiterbildungen der Erfindung sind in den Unteransprüchen gekennzeichnet. Dabei weisen die Merkmale der Unteransprüche 2 bis 5 den Vorteil auf, daß trotz der Verwendung eines Formschlusses beim Einpressen der Rohrenden auch im Bereich der Öffnungen der Rohrböden keine Verengungen oder Erweiterungen des Strömungsquerschnittes auftreten müssen. Eine gleichmäßige Durchströmung der Rippen-Rohranordnung wird daher möglich.

Die Merkmale der Unteransprüche 6 und 7 weisen den Vorteil auf, daß durch den Flansch eine relativ große, beispielsweise für das Verkleben geeignete Anlagefläche am Rohrboden zur Verfügung steht. Durch den hochstehenden Rand wird eine Versteifung des Modulbauteiles erreicht.

Die Merkmale der Unteransprüche 10 bis 12 bieten den Vorteil, daß die durchströmende Luft zur erhöhter Turbulenz angeregt wird, wodurch der Wärmeübergang verbessert wird. Die Merkmale der Unteransprüche 13 bis 16 umreißen verschiedene Möglichkeiten, durch Querschnittsbeeinflussung in den Rohren, die insbesondere als Flachrohre ausgebildet sein können, auch die Turbulenz und den Wärmeübergang von der Flüssigkeit an die Rohrwandungen zu verbessern.

Die Erfindung ist in der Zeichnung anhand von Ausführungsbeispielen dargestellt und wird im Nachfolgenden erläutert. Es zeigen:

- Fig. 1: einen schematischen Längsschnitt durch einen Teil eines mit mindestens einem Modulbauteil und mit zwei damit verbundenen Rohrböden mit Wasserkästen aufgebauten Kunststoffwärmetauscher,
- Fig. 2: den Schnitt durch den Wärmetauscher der Fig. 1 längs der Linie II-II,
- Fig. 3: einen Wärmetauscher ähnlich Fig. 1, bei dem jedoch zur Herstellung der gleichen Baugröße wie in Fig. 1, mehrere und andere Modulbauteile verwendet sind,
- Fig. 4: den Schnitt durch den Wärmetauscher der Fig. 3 längs der Linie IV-IV,
- Fig. 5: eine vergrößerte Detaildarstellung des Anschlußbereiches zwischen Rohrende und Rohrboden, wie sie bei einem der Wärmetauscher der Fig. 1 und 3 vorgesehen sein kann,
- Fig. 6: eine andere Anschlußmöglichkeit in einer Darstellung ähnlich Fig. 5,
- Fig. 7: die schematische Darstellung eines Teilschnittes ähnlich Fig. 4, jedoch bei einer Ausführungsform, bei der die Rippen des zugeordneten Rohres Sechseckform aufweisen,
- Fig. 8: eine Darstellung ähnlich Fig. 7, jedoch bei einem Modulbauteil, bei dem die Rippen Trapezform aufweisen,
- Fig. 9: eine Darstellung ähnlich den Fig. 7 und 8, jedoch unter Verwendung von Flachrohren, die von Rippen mit Trapezform umgeben sind, wobei mehrere, jeweils aus einem Rohr aufgebaute Modulbauteile mit den Außenkanten ihrer Rippen zu einem mehrreihigen Rippen-Rohr-Wärmetauscher zusammengefügt sind,
- Fig. 10: eine Darstellung ähnlich Fig. 9, bei der jedoch die einzelnen Modulbauteile zu einem ringförmigen Wärmetauscher zusammengesetzt werden,
- Fig. 11: einen Schnitt durch eine andere Ausführungsform eines Modulbauteiles mit einem Flachrohr und mit einer rechteckigen Rippenanordnung, wobei der Innenquerschnitt des Flachrohres in besonderer Weise gestaltet ist,
- Fig. 12: einen Schnitt ähnlich Fig. 11, jedoch etwas vergrößert und bei einer Ausführungsform, bei der der Innenquerschnitt anders gestaltet ist,
- Fig. 13: einen Schnitt ähnlich Fig. 11 mit einem Flachrohr, das aus einem Mehrkammerquerschnitt aufgebaut ist,
- Fig. 14: einen Teilschnitt ähnlich Fig. 6, jedoch bei einem Modulbauteil mit Rippen in Wellform,
- Fig. 15: die Ansicht des Modulbauteiles der Fig. 14 in Richtung des Pfeiles XV,
- Fig. 16: die vergrößerte Darstellung eines Teilschnittes durch eine Rippe der Fig. 14, bei der Turbulenz erzeugende Spitzen an den Rippen vorgesehen sind und
- Fig. 17: eine schematische Darstellung einer Ausführungsform, bei der die Rohre des Wärmetauschers aus mehreren Teilrohrstücken zusammengesetzt sind.

In den Fig. 1 und 2 ist ein Teil eines aus Kunststoff hergestellten Wärmetauschers gezeigt, der aus einem einstückig hergestellten Kunststoffmodulbauteil (10) und aus den beiden, jeweils mit den Enden der Rohre (1′) dieses Modulbauteiles (10) verbindbaren Rohrböden (2) mit Wasserkästen (4) und (5) besteht. Rohrböden (2) und Wasserkästen (4) und (5) bestehen beim Ausführungsbeispiel ebenfalls aus Kunststoff.

Der Modulbauteil (10) der Fig. 1 und 2 besteht aus 25 einzelnen Rohren (1′), die in Spalten und Reihen jeweils mit gleichem Abstand zueinander angeordnet sind und durch gemeinsame, senkrecht zu den Rohrachsen (1a) verlaufende lamellenartig übereinander angeordnete Rippen (6′) in der Form von quadratischen Platten fest miteinander verbunden sind. Rohre (1′) und Rippen (6′) bilden ein einziges, aus Kunststoff gespritztes oder gegossenes Bauteil. Aus diesem Bauteil ragen jeweils die Enden (9) der Rohre (1′) heraus, die in noch zu erläuternder Weise (s. z.B. Fig. 5) mit den Rohrböden (2) verbunden werden. Beim Ausführungsbeispiel der Fig. 1 und 3 ist jeweils der obere Rohrboden (2) Teil eines einstückig mit ihm verbundenen Wasserkasten (4). Der untere Rohrboden (2) ist getrennt vom Wasserkasten (5), der in bekannter Weise mit dem Rohrboden (2) verbindbar ist. Wie Fig. 2 zeigt, kann ein weiteres Modulbauteil (10A) oder auch noch andere Modulbauteile der gleichen Art wie das Modulbauteil (10) mit diesem Modulbauteil (10) verbunden werden, wobei die Verbindung der Modulbauteile (10, 10A) untereinander jeweils ein gemeinsamer Rohrboden (2) übernimmt, der entsprechend der gewünschten Endform des Wärmetauschers ausgebildet ist.

Die Fig. 3 und 4 zeigen eine Abwandlung des Wärmetauschers der Fig. 1 und 2 insofern, als hier der Modulbauteil (1) jeweils nur aus einem Rohr (1) mit einstückig daran angeordneten Rippen (6) besteht. Wie Fig. 4 zeigt, werden diese einzelnen Modulbauteile (1), d.h. die Rohre (1) mit den dazugehörigen Rippen (6), zu einem Wärmetauscherblock ähnlich Fig. 2 dadurch zusammengesetzt, daß jeweils die Außenkanten der zueinander fluchtenden Rippen (6) aneinanderstoßend angeordnet werden und die einzelnen Rohre (1) mit ihren Enden in gemeinsamen Rohrböden (2) aufgenommen werden.

Fig. 5 zeigt eine erste Möglichkeit des Zusammenfügens eines Rohrbodens (2) mit den Enden (9) der Rohre (1) der Ausführungsform der Fig. 3 und 4. Bei diesem Ausführungsbeispiel sind die Rohrenden (9) erweitert und besitzen einen Durchmesser (d_{E}), der größer ist als der Innendurchmesser (d) des Rohres (1) selbst. Diese erweiterten Rohrenden (9) werden in eine umlaufende Stecknut (11) in einem Rand (8) des Rohrbodens (2) eingepreßt, der muffenartig ausgebildet und im Bereich der Öffnung (7) des Rohrbodens (2) für das Rohr (1) vorgesehen ist. Die Ausgestaltung ist dabei so vorgenommen, daß die Breite der Stecknut (11) der Dicke der Wandung des Rohrendes (9) entspricht und daß die Tiefe (h) der Stecknut (11) der Länge (1) des erweiterten Bereiches des Rohrendes (9) angepaßt ist. Ferner ist dafür gesorgt, daß der Abstand zwischen der zur Öffnung (7) weisenden Wand der Stecknut (11) und der Innenwand der Öffnung (7), die den Durchmesser (D_{R}) aufweist, der Differenz der Durchmesser (d_{E} - d) entspricht. Bei einer solchen Ausgestaltung wird sich nach dem Eindrücken des Rohrendes (9) in die Stecknut (11) bis zum Anschlag keine Durchmesserveränderung im Inneren des Rohres (1) ergeben, weil der erweiterte Bereich des Rohrendes (9) von dem hülsenartigen Innenteil (30) des Randes (8) ausgefüllt ist. Da sowohl der Rohrboden (2) einschließlich Rand (8), als auch das Rohr (1) mit den daran einstückig angeordneten Rippen (6) aus Kunststoff bestehen, kann durch dieses formschlüssige Fügen eine sehr dichte Verbindung zwischen Rohrboden (2) und Rohr (1) erreicht werden. Natürlich ist es auch möglich, zusätzlich Klebstoff zum Verbinden und Dichten zwischen Rohrboden (2) und Rohr (1) vorzusehen, wenn dies notwendig sein sollte. Auch durch Ultraschall- oder Laserschweißen sind dichte Verbindungen zu erzielen, wobei die Stecknut (11) lediglich zur Vormontage ausgebildet sein braucht.

Eine andere Art der Verbindung zwischen Rohrboden (2) und Rohr (1) ist in Fig. 6 gezeigt. Hier weisen die Rohrenden (9) einen nach außen abstehenden, senkrecht zur Rohrachse (1a) verlaufenden Flansch (12) auf, der mit einer in Richtung der Rohrachse (1a) abstehenden umlaufenden Rippe (13) versehen ist. Der Rohrboden (2) ist im Bereich der Öffnung (7) mit einem Rand (8′) versehen, der eine parallel zur Oberfläche (32) des Flansches (12) verlaufende Gegenfläche (31) besitzt, die dazu ausgenutzt werden kann, das Rohr (1) mit Hilfe des Flansches (12) durch eine Klebverbindung mit dem Rohrboden (2) zusammenzusetzen. Möglich wäre es auch, durch Ultraschallanwendung oder Laser die Verbindung herzustellen. Beim gezeigten Ausführungsbeispiel wird zusätzlich durch die Rippe (13) die Dichtheit der Verbindung erhöht; die Rippe (13) bringt aber auch den Vorteil einer Versteifung des Rohrendes (9) und einer Versteifung des fertigen Wärmetauschers mit sich.

In den Fig. 7 bis 10 sind Möglichkeiten gezeigt, die Außenkontur der Rippen (6) eines Modulbauteiles, bestehend aus einem Rohr oder einem Flachrohr anders als in Fig. 4 gezeigt zu gestalten. In der Fig. 7 ist die Form eines Sechseckes (14) für die Außenkontur der Rippen (6) des Modulbauteiles (1) gezeigt. Diese Rippen lassen sich daher fluchtend mit ihren Außenkanten (34) und (35) an angrenzende sechseckige Rippenkonturen (14A) und (14B) anlegen. Durch die Wabenform der Rippen (6) lassen sich weitgehend beliebige Bauarten von Wärmetauscher herstellen.

Das gilt auch dann, wenn die Rippen (6) des Modulbauteiles (1) die Form eines Trapezes (15) aufweisen, das sich, so wie in Fig. 8 gezeigt, mit anderen angrenzenden Rippen in Trapezform (15E) zu einer Reihe von Rohren zusammensetzen läßt, die natürlich mit weiteren Reihen zu einem Rippen-Rohrblock kombiniert werden kann, der durch entsprechende Rohrböden zusammengehalten ist.

Fig. 9 und 10 schließlich zeigen die Möglichkeit, anstelle von Rohren (1) mit kreisrundem Querschnitt Flachrohre (1′) mit etwa ovalem Querschnitt zu verwenden, die ebenfalls von Rippen mit Trapezform (15) umgeben sein können. Auch hier lassen sich, beispielsweise durch Aneinanderfügen benachbarter Trapezformen (15A und 15B), zwei- oder mehrreihige Wärmetauscherblöcke aufbauen. Wie Fig. 10 zeigt, ist es aber auch möglich, mit der Trapezform (15) und den entsprechend angelegten Trapezformen (15C) und (15D) der Rippen von Flachrohren (1′) kreisrunde Wärmetauscher aufzubauen. Natürlich ist es auch möglich, die sechseckige Außenkontur oder die Trapezaußenkontur, ebenso wie beispielsweise eine gleichmäßige Achteckkontur der Rippen nicht nur bei einem Modulbauteil vorzusehen, das jeweils aus einem Rohr aufgebaut ist. Natürlich lassen sich auch die gemeinsamen Rippen (6′) der Fig. 2 bei einem Modulbauteil (1′), bestehend aus mehreren einzelnen Rohren, in solche Mehreckformen bringen, die untereinander dann zu größeren Wärmetauscherblöcken kombinierbar sind. Durch die Erfindung wird es daher möglich, Wärmetauscher verschiedener Formen und Leistung aus einheitlichen Modulbauteilen aus Kunststoff herzustellen. Die Anordnung der einstückig mit den Rohren verbundenen Rippen erlaubt es auch, die Wandstärke der Rohre selbst verhältnismäßig gering zu wählen, ohne die Festigkeit zu beeinflussen. Dies wirkt sich vorteilhaft auf den Wärmeübergang aus. Die neuen Modulbauteile sind vorzugsweise geeignet für den Aufbau von Wärmetauschern, wie sie in der stationären und instationären Wärmetechnik verwendet werden. Durch die Wahl eines geeigneten Kunststoffes können derartige Wärmetauschersysteme auch bei korrosiv und/oder aggressiv wirkenden Medien eingesetzt werden.

Zur Verbesserung des Wärmeüberganges bei gleichzeitigem Erhalt der Stabilität können auch Flachrohrformen gemäß den Fig. 11 bis 13 vorgesehen werden. Fig. 11 zeigt dabei eine Ausführungsform, bei der ein Flachrohr (1′) mit etwa rechteckig ausgebildeten Rippen (6) versehen ist. Dieses Flachrohr besitzt jedoch einen Innenquerschnitt, der keine parallelen Seitenwände (22) und (23) aufweist. Vielmehr sind diese Innenwände (22 und 23) mit parallel zur Durchströmungsrichtung verlaufenden, die Oberfläche vergrößernden Rippen (24) versehen, durch die der Wärmeübergang verbessert werden kann. Ähnliches bewirkt auch die Querschnittsform des Flachrohres (1′) der Fig. 12, wo die Innenwände in der Form von zwei ineinandergreifenden Längsverzahnungen (25) und (26) ausgebildet sind, die zwischen sich einen zick-zack-förmig verlaufenden Schlitz (27) belassen. Solche Querschnittsformen von Rohren für Wärmetauscher, die gleichzeitig mit Außenrippen bestückt sein können, lassen sich bei Verwendung von Kunststoff als Herstellungsmaterial erzeugen. Besonders stabil ist auch die Querschnittsform des Flachrohrs (1′) der Fig. 13, das mit mehreren parallel zueinander verlaufenden Kammern (21) versehen ist. Der zur Herstellung verwendete Kunststoff läßt sich in an sich bekannter Weise auch durch Füllstoffe sowohl versteifen, als auch hinsichtlich seines Wärmedurchganges verbessern. Eine weitere Verbesserung des thermischen Wirkungsgrades kann durch Beschichtung der Oberfläche mit gut wärmeleitenden Stoffen, insbesondere Metallen, z.B. Kupfer, erzielt werden. Die Beschichtung dient auch als Diffusionssperre bei Medien, die durch Kunststoff diffundieren können, und kann zur Erhöhung der Festigkeit beitragen. Vorzugsweise wird die Beschichtung nach dem Zusammensetzen aller Modulbauteile aufgebracht.

Die Fig. 14 bis 16 zeigen eine Ausführungsform des Modules der Fig. 3, bei der ein Rohr (1) mit Rippen (6) bestückt ist, die Wellenform aufweisen. Dabei ist der Verlauf der Wellen, d.h. der parallel zueinander verlaufenden Wellenberge (18) jeweils so gelegt, daß die Scheitel (19) der Wellenberge jeweils senkrecht zu der Durchströmungsrichtung (16) verlaufen, in der die Luft zwischen den Rippen (6) durchgeführt wird. Bei einem Wasser/Luftkühler durchströmt das Wasser die Rohre (1) in Richtung (28) oder in entgegengesetzter Richtung, wie dies in Fig. 14 angedeutet ist. Die auf diese Weise mit Profilierungen (17) versehenen Rippen (6) zwingen die durchströmende Luft zu einer erhöhten Turbulenz und damit zu einer verbesserten Wärmeaufnahme von den Rippen, die ihrerseits die vom Wasser an die Rohre (1) abgegebene Wärme weitergeben.

Fig. 16 zeigt eine Möglichkeit der Ausgestaltung der Wellenform, die sich bei der Herstellung aus Kunststoff verwirklichen läßt. Hier sind am Scheitel (19) der Wellenberge (18) auf einer Seite der Rippen (6) gegen die Strömungsrichtung (16) geneigte Kanten (20) vorgesehen, die dazu beitragen, das Abreißen der Strömung und die Erhöhung der Turbulenz zu fördern. Wie aus den Fig. 14 und 15 ohne weiteres ersichtlich ist, wird die Entformung des Modulbauteiles jener Figuren einmal durch Herausziehen eines zylindrischen Kernes aus dem Rohr (1) und zum anderen durch Abziehen der Formhälften in Richtung des Verlaufes der Wellenberge ermöglicht. Da Kunststoff als Herstellungsmaterial eingesetzt wird, ist es nicht zwingend erforderlich, konisch verlaufende Kernteile für die Rohre vorzusehen. Der Kunststoff ist beim Entformen noch elastisch und läßt daher auch die Entformung zylindrischer Kerne zu.

Fig. 17 zeigt eine Möglichkeit, die Rohre (1) selbst aus mehreren, beim Ausführungsbeispiel aus zwei Teilrohrstücken (1a, 1b) zusammenzusetzen. Hier sind die oberen Enden der Teilrohrstücke (1a) im Rohrboden eines Wasserkastens (4′) und die unteren Enden in einem Kupplungsstück (3) gehalten. Im Kupplungsstück (3) sitzen abgedichtet auch die oberen Enden der Teilrohrstücke (1b), die im zweiten Wasserkasten (5′) münden. Dieser Aufbau ermöglicht es, Wärmetauscher mit großen Rohrlängen zu verwirklichen.

## Patentansprüche

1. Wärmetauscher, bestehend aus einer Rippen-Rohranordnung, deren Rohre (1) beidseitig in Rohrböden (2) von Wasserkästen (4, 5) gehalten und deren lamellenartig übereinander angeordnete Rippen (6, 6′) quer zur Achse (1a) der Rohre (1, 1′) verlaufen und in ihrer Längsrichtung von Luft o.dgl. angeströmt sind, wobei mindestens der Rohrboden aus Kunststoff besteht, dadurch gekennzeichnet, daß ein Rohr (1) oder eine Gruppe (10) von Rohren (1′) mit den sie umgebenden Rippen (6, 6′) einstückig als ein aus Kunststoff hergestelltes Modulteil ausgebildet ist, das mit dem Rohrboden (2) und wahlweise mit weiteren Modulbauteilen (1A, 1B, 10A) zusammensetzbar ist, und daß die Rippen des Modulbauteiles (1, 10) alle gleich ausgebildet sind und in einer Draufsicht in Richtung der Rohrachsen (1a) eine mehreckige, zum Aneinandersetzen benachbarter Modulbauteile geeignete Form aufweisen.

2. Wärmetauscher nach Anspruch 1, dadurch gekennzeichnet, daß die Öffnungen (7) der Rohrböden (2) für die Rohrenden (9) mit muffenartig ausgebildeten Rändern (8) versehen sind.

3. Wärmetauscher nach den Ansprüchen 1 und 2, dadurch gekennzeichnet, daß die Ränder (8) der Öffnungen (7) auf ihrer den Rohrenden (9) zugewandten Stirnseite mit einer umlaufenden Stecknut (11) für die Rohrenden versehen sind.

4. Wärmetauscher nach Anspruch 3, dadurch gekennzeichnet, daß die Rohrenden (9) einen gegenüber dem übrigen Rohrdurchmesser (d) erweiterten Durchmesser (d_{E}) besitzen und daß der Innendurchmesser (D_{R}) der Ränder (8, 30) der Öffnung (7) dem Innendurchmesser (d) der Rohre (1) entspricht.

5. Wärmetauscher nach Anspruch 4, dadurch gekennzeichnet, daß die Tiefe (h) der Stecknut (11) der Länge (1) des erweiterten Bereiches des Rohrendes (9) entspricht.

6. Wärmetauscher nach Anspruch 1, dadurch gekennzeichnet, daß an den Rohrenden (9) ein nach außen gerichteter senkrecht zur Rohrachse (1a) verlaufender Flansch (12) vorgesehen ist.

7. Wärmetauscher nach Anspruch 6 und 3, dadurch gekennzeichnet, daß der Flansch (12) auf seiner zum Rohrboden (2) hinweisenden Seite mit einer umlaufenden Rippe (13) versehen ist, die in eine Stecknut (11′) einschiebbar ist.

8. Wärmetauscher nach Anspruch 1, dadurch gekennzeichnet, daß die Rippen (6) die Form eines regelmäßigen Sechseckes (14) aufweisen.

9. Wärmetauscher nach Anspruch 1, dadurch gekennzeichnet, daß die Rippen (6) Trapezform (15) besitzen.

10. Wärmetauscher nach Anspruch 1, dadurch gekennzeichnet, daß die Rippen (6) quer zur Anströmrichtung (16) mit Profilierungen (17) versehen sind.

11. Wärmetauscher nach Anspruch 10, dadurch gekennzeichnet, daß als Profilierung (17) eine Wellenform vorgesehen ist.

12. Wärmetauscher nach Anspruch 11, dadurch gekennzeichnet, daß mindestens auf einer Seite am Scheitel (18) der Wellenberge (19) die Turbulenz erhöhende spitze Kanten (20) vorgesehen sind.

13. Wärmetauscher nach Anspruch 1 und einem der übrigen Ansprüche, dadurch gekennzeichnet, daß die Rohre als Flachrohre (1′) ausgebildet sind.

14. Wärmetauscher nach Anspruch 13, dadurch gekennzeichnet, daß die Flachrohre (1′) einen Querschnitt mit mehreren parallel zueinander verlaufenden Kammern (21) besitzen.

15. Wärmetauscher nach Anspruch 13, dadurch gekennzeichnet, daß die Flachrohre (1′) auf ihren gegenüberliegenden längeren Innenseiten (22, 23) mit in der Strömungsrichtung (28) verlaufenden, zum freien Ende spitz zulaufenden Rippen (24) versehen sind, die jeweils gegenüberliegend angeordnet sind.

16. Wärmetauscher nach Anspruch 13, dadurch gekennzeichnet, daß die gegenüberliegenden Innenseiten (22, 23) in der Art von ineinandergreifenden Längsverzahnungen (25, 26) ausgebildet sind, die zwischen sich einen zick-zack-förmig verlaufenden Spalt (27) belassen.

17. Wärmetauscher nach Anspruch 1, dadurch gekennzeichnet, daß die Rohre (1) aus zueinander fluchtenden Teilrohrstücken (1a, 1b) zusammengesetzt sind, deren Enden mindestens zum Teil in Kupplungsstücken (3) gehalten sind.

18. Wärmetauscher nach Anspruch 1, dadurch gekennzeichnet, daß die Modulbauteile (1A, 1B, 10A) mindestens im Bereich der Rohre (1) und Rippen (6, 6′) mit einem gut wärmeleitenden Material, insbesondere mit Metall, beschichtet sind.

## Claims

1. Heat exchanger, consisting of a finned tube arrangement, of which the tubes (1) are supported at both ends in tube plates (2) of header tanks (4, 5) and of which the fins (6, 6′), which are in a lamellar like superposed arrangement, run at right angles to the axis (1a) of the tubes (1, 1′) and are subjected to a stream of air or the like in their longitudinal direction, the tuble plate at least being made of plastic material, characterised in that a tube (1) or a group (10) of tubes (1′) is designed in one piece with the surrounding fins (6, 6′) to form a modular component which is made of plastic material and which can be assembled with the tube plate (2) and optionally with other modular components (1A, 1B, 10A), and that the fins of the modular component (1, 10) all have the same design and, in a plan view in the direction of the tube axes (1a), have a polygonal shape suitable for the assembly of adjacent modular components.

2. Heat exchanger according to Claim 1, characterised in that the openings (7) of the tube plates (2) for the tube ends (9) are provided with edges (8) having a socket-like design.

3. Heat exchanger according to Claims 1 and 2, characterised in that on their sides facing the tube ends (9), the edges (8) of the openings (7) are provided with an encircling groove (11) for inserting the tube ends.

4. Heat exchanger according to Claim 3, characterised in that the tube ends (9) have a diameter (d_{E}) which is greater than the remaining tube diameter (d), and that the internal diameter (D_{R}) of the edges (8, 30) of the opening (7) is equal to the internal diameter (d) of the tubes (1).

5. Heat exchanger according to Claim 4, characterised in that the depth (h) of the insert groobe (11) is equal to the length (1) of the broader area of the tube end (9).

6. Heat exchanger according to Claim 1, characterised in that an outwardly directed flange (12) extending perpendicular to the tube axis (1a) is provided at the tube ends (9).

7. Heat exchanger according to Claims 6 and 3, characterised in that the flange (12) is provided, on its side directed towards the tuble plate (2), with an encircling rib (13) which can be inserted into an insert groove (11′).

8. Heat exchanger according to Claim 1, characterised in that the fins (6) have the shape of a regular hexagon (14).

9. Heat exchanger according to Claim 1, characterised in that the fins (6) have a trapezoidal shape (15).

10. Heat exchanger according to Claim 1, characterised in that the fins (6) are provided with profile sections (17) at right angles to the direction of laminar flow (16).

11. Heat exchanger according to Claim 10, characterised in that an undulatory form is provided as the profile section (17).

12. Heat exchanger according to Claim 11, characterised in that pointed edges (20) for increasing turbulence are provided at least on one side at the apex (18) of the undulation crests (19).

13. Heat exchanger according to Claim 1 and any one of the other Claims, characterised in that the tubes are in the form of flat tubes (1′).

14. Heat exchanger according to Claim 13, characterised in that the flat tubes (1′) have a cross-section with a plurality of chambers (21) running parallel to one another.

15. Heat exchanger according to Claim 13, characterised in that the flat tubes (1′) are provided, on their oppositely lying longer inner sides (22, 23), with ribs (24) which run in the direction of flow (28) and taper towards their free ends and pairs of which are arranged opposite one another.

16. Heat exchanger according to Claim 13, characterised in that the oppositely lying inner sides (22, 23) are designed in the manner of interlocking longitudinal toothing (25, 26) between which a zigzag-shaped gap (27) is formed.

17. Heat exchanger according to Claim 1, characterised in that the tubes (1) consist of tube sections (1a, 1b) which are in aligment with one another and the ends of which are retained at least partially in couplers (3).

18. Heat exchanger to Claim 1, characterised in that the modular components (1A, 1B, 10A) are coated with an advantageously heat-conductive material, particularly metal, at least in the area of the tubes (1) and fins (6, 6′).

## Revendications

1. Echangeur de chaleur, se composant d'un ensemble de tubes ailetés, dont les tubes (1) sont maintenus des deux côtés dans des fonds (2) de collecteurs d'eau (4, 5) et dont les ailettes (6, 6′), disposées l'une au-dessus de l'autre en forme de lamelles, sont orientées perpendiculairement à l'axe (1a) des tubes (1, 1′) et sont balayées dans leur direction longitudinale par de l'air ou analogue, au moins un des fonds à tubes étant constitué d'une matière plastique, caractérisé en ce qu'un tube (1), ou un groupe (10) de tubes (1′), est réalisé d'une seule pièce avec les ailettes (6, 6′) les entourant, sous la forme d'un composant modulaire fabriqué en matière plastique et qui peut être assemblé avec les fonds à tubes (2) et sélectivement avec d'autres composants modulaires (1A, 1B, 10A), et en ce que les ailettes du composant modulaire (1, 10) sont toutes identiques et comportent, dans une vue en plan faite dans la direction des axes (1a) des tubes, une forme polygonale appropriée pour assembler l'un contre l'autre des composants modulaires adjacents.

2. Echangeur de chaleur selon la revendication 1, caractérisé en ce que les ouvertures (7) des fonds à tubes (2) sont pourvues, pour les extrémités de tubes (9), de bords (8) réalisés en forme de manchons.

3. Echangeur de chaleur selon les revendications 1 et 2, caractérisé en ce que les bords (8) des ouvertures (7) sont pourvus, sur leur côté frontal dirigé vers les extrémités de tubes (9), d'une rainure circonférentielle (11) d'emboîtement pour les extrémités de tubes.

4. Echangeur de chaleur selon la revendication 3, caractérisé en ce que les extrémités de tubes (9) ont un diamètre (d_{E}) plus grand que le diamètre (d) du reste du tube et en ce que le diamètre intérieur (D_{R}) des bords (8, 30) de l'ouverture (7) correspond au diamètre intérieur (d) des tubes (1).

5. Echangeur de chaleur selon la revendication 4, caractérisé en ce que la profondeur (h) de la rainure d'emboîtement (11) correspond à la longueur (1) de la zone élargie de l'extrémité de tube (9).

6. Echangeur de chaleur selon la revendication 1, caractérisé en ce qu'il est prévu aux extrémités de tubes (9) une collerette (12) dirigée vers l'extérieur et orientée perpendiculairement à l'axe de tube (1a).

7. Echangeur de chaleur selon les revendications 6 et 3, caractérisé en ce que la collerette (12) est pourvue, sur son côté dirigé vers le fond à tubes (2), d'une ailette circonférentielle (13) qui peut être engagée dans une rainure d'emboîtement (11′).

8. Echangeur de chaleur selon la revendication 1, caractérisé en ce que les ailettes (6) ont la forme d'un hexagone régulier (14).

9. Echangeur de chaleur selon la revendication 1, caractérisé en ce que les ailettes (6) ont une forme de trapèze (15).

10. Echangeur de chaleur selon la revendication 1, caractérisé en ce que les ailettes (6) sont pourvues de parties profilées (17) perpendiculairement à la direction de passage d'écoulement (16).

11. Echangeur de chaleur selon la revendication 10, caractérisé en ce que, comme partie profilée (17), il est prévu une forme ondulée.

12. Echangeur de chaleur selon la revendication 11, caractérisé en ce que, au moins d'un côté du sommet (18) des ondulations (19), il est prévu des bords pointus (20) augmentant la turbulence.

13. Echangeur de chaleur selon la revendication 1 et une des autres revendications, caractérisé en ce que les tubes sont agencés comme des tubes plats (1′).

14. Echangeur de chaleur selon la revendication 13, caractérisé en ce que les tubes plats (1′) ont une section comportant plusieurs chambres (21) orientées mutuellement en parallèle.

15. Echangeur de chaleur selon la revendication 13, caractérisé en ce que les tubes plats (1′) sont pourvus, sur leurs plus longs côtés intérieurs (22, 23) situés l'un en regard de l'autre, d'ailettes (24) orientées dans la direction d'écoulement (28), se terminant en pointe à leur extrémité libre et qui sont disposées respectivement l'une en regard de l'autre.

16. Echangeur de chaleur selon la revendication 13, caractérisé en ce que les côtés intérieurs (22, 23) situés l'un en regard de l'autre sont agencés à la façon de dentures longitudinales (25, 26) s'engageant l'une dans l'autre et gui laissent subsister entre elles un intervalle (27) en forme de zigzag.

17. Echangeur de chaleur selon la revendication 1, caractérisé en ce que les tubes (1) sont composés de tronçons tubulaires (1a, 1b) mutuellement alignés et dont les extrémités sont maintenues au moins en partie dans des éléments d'accouplement (3).

18. Echangeur de chaleur selon la revendication 1, caractérisé en ce que les composants modulaires (1A, 1B, 10A) sont revêtus, au moins dans une zone des tubes (1) et des ailettes (6, 6′), d'un matériau bon conducteur de la chaleur, notamment d'un métal.
